# EUROPÄISCHE PATENTSCHRIFT

(11) **EP 0 256 372 B1**
(45) Veröffentlichungstag und Bekanntmachung des Hinweises auf die Patenterteilung: **15.07.1992**
(21) Anmeldenummer: 87110954.2
(22) Anmeldetag: 29.07.1987
(51) Int. Cl.: B21B 13/10, B21B 35/10

(54) **Einrichtung zum Antrieb der Vertikalwalzen eines Universalwalzgerüstes**
Vertical roll drive device for a universal rolling mill stand
Dispositif d'entraînement pour cylindres verticaux d'un laminoir universel

(30) Priorität: 14.08.1986 DE 3627630
(43) Veröffentlichungstag der Anmeldung: 24.02.1988
(73) Patentinhaber: SMS SCHLOEMANN-SIEMAG AKTIENGESELLSCHAFT, 40237 Düsseldorf (DE)
(72) Erfinder: Engel, Georg, D-4044 Kaarst (DE); Hartmann, Hans-Heinrich, D-4005 Meerbusch (DE); Koethe, Peter, D-4030 Ratingen (DE); Svagr, Alexandr, D-4010 Hilden (DE); Onderka, Bernd, D-4052 Korschenbroich (DE); Küsel, Siegfried, D-4000 Düsseldorf 30 (DE); Nobis, Dieter, D-4040 Neuss 1 (DE)
(74) Vertreter: Müller, Gerd, Dipl.-Ing.

(56) Entgegenhaltungen:
- DE-A- 1 814 460
- DE-A- 2 330 334
- DE-A- 2 444 630
- DE-B- 1 018 828
- DE-C- 93 321
- DE-C- 1 118 724
- GB-A- 1 277 261
- US-A- 2 363 585
- US-A- 4 244 204
- SOVIET INVENTIONS ILLUSTRATED, Nr. E2643B/19, 20. Juni 1979, Derwent Publications Ltd., Sections General Mechanical, Londen, GB; & SU-A- 613 831 (MAGN MINING-METAL) 16-06-1978

## Beschreibung

Die Erfindung betrifft eine Einrichtung zum Antrieb der Vertikalwalzen eines Universalgerüstes in mindestens einer Drehrichtung, wobei die Vertikalwalzen in Einbaustücken gelagert sind.

In der Praxis sind die Vertikalwalzen eines Universalwalzgerüstes selten angetrieben worden. Gemäß der DE-B-1 018 828 sind die Vertikalwalzen durch eigenangetriebene, schwenkbare Antriebswellen antreibbar, was zu einer aufwendigen Konstruktion führt. Aus der DE-A-2 444 630 ist ein Antrieb für Vertikalwalzen bekannt, der aus einem Elektromotor besteht, dessen Stator als Ringbund auf die im Einbaustück undrehbare Tragachse aufgesetzt ist und dessen Rotor von der auf der Tragachse drehbar gelagerten Walze gebildet wird. Die Anordnung der Statorwicklungen im Innern der Vertikalwalze erfordert eine zusätzliche Kühlung, die den Walzenantrieb kompliziert und betriebsanfällig macht.

Es sind auch Schleppantriebe entwickelt worden, um die Vertikalwalzen reibungsschlüssig von umlaufenden Flächen einer Horizontalwalze anzutreiben (DE-PS 11 18 724). Durch derartige Schleppantriebe soll erreicht werden, daß die Vertikalwalzen schon vor dem Anstich des Walzgutes in Drehung versetzt sind, um Stöße bei den Anstichen zu vermeiden, die zu Beschädigungen führen können.

Bedingt durch die Geometrie des Walzspaltes greifen nämlich die Vertikalwalzen an den Flanschen eines T-Walzprofils früher an als die Horizontalwalzen an dem Steg.

Die bekannten Schleppantriebe für Vertikalwalzen erfordern jedoch entweder eine Außen-Abstützung der Vertikalwalzen, d. h. ein Verzicht auf eine zweifache Achslagerung (DE-PS 93 321) oder die Anstellvorrichtungen für die Vertikalwalzen müssen durch eine Einrichtung ergänzt werden, um die Vertikalwalzen zwischen den Stichen achsparallel zu den Horizontalwalzen an die Stirnflächen der Horizontalwalzen vorübergehend anpressen zu können (DE-PS 11 18 724).

Der Erfindung liegt die Aufgabe zugrunde, die Nachteile der bisher bekannten Antriebssysteme für Vertikalwalzen bzw. die Nachteile der bekannten Schleppantriebe für Vertikalwalzen zu vermeiden.

Zur Lösung dieser Aufgabe wird gemäß der Erfindung vorgeschlagen, daß der Antrieb aus einem Hydromotor besteht, der einerseits in einer gehäuseartigen Verlängerung des Einbaustückes der Vertikalwalze angeordnet und mit einem Antriebs-Stirnrad versehen ist, von dem aus die Vertikalwalze über mindestens ein im Einbaustück gelagertes Zwischen-Stirnrad unmittelbar oder mittelbar über ein Reibrad angetrieben ist oder der andererseits in die undrehbare Tragachse der Vertikalwalze eingesetzt ist, dessen Antriebsstirnrad über drehbar gelagerte Zwischen-Stirnräder, die mit einem innenverzahnten Antriebsring versehene Vertikalwalze antreibt, wobei vorzugsweise alle Verzahnungen in einer zwischen zwei Wälzlagern verlaufenden Querebene angeordnet sind. Vorteilhafte konkrete Ausführungsformen der hydraulischen Lösungen sind in den Patentansprüchen 2, 3 und 4 angegeben. Für alle Lösungen empfiehlt es sich, gemäß Anspruch 5 das Antriebsmoment des jeweiligen hydraulischen Antriebmotors derart auszulegen, daß die Vertikalwalze während des Walzens Verformungsarbeit leistet.

In der Zeichnung sind Ausführungsbeispiele für die verschiedenen Lösungen dargestellt, und zwar zeigen
- Figur 1: schematisch einen senkrechten Schnitt durch die in einer senkrechten Ebene angeordneten Horizontal- und Vertikalwalzen bzw. ihre Lagerungen mit einem an sich bekannten Elektromotor zum Antrieb der Vertikalwalzen,
- Figur 2: einen teilweisen axialen Schnitt durch das Einbaustück einer Vertikalwalze mit Stirnradantrieb von einem Hydromotor aus, gemäß der Erfindung,
- Figur 3: einen waagerechten Schnitt nach der Linie III-III in Figur 2,
- Figur 4: einen teilweisen senkrechten Schnitt durch ein Einbaustück einer Vertikalwalze mit Reibradantrieb von einem Hydromotor aus, gemäß der Erfindung,
- Figur 5: einen waagerechten Schnitt nach der Linie V-V in Figur 4.
- Fig. 6: einen senkrechten Schnitt nach der Linie VI-VI in Fig. 5,
- Fig. 7: einen teilweisen senkrechten Axialschnitt durch eine Vertikalwalze mit innerhalb der Tragachse angeordnetem Hydromotor, und
- Fig. 8: einen teilweisen Axialschnitt nach der Linie VIII-VIII in Fig. 7.

Ein in Fig. 1 schematisch dargestelltes Universalwalzgerüst zum Walzen von I-Profilen 1 umfaßt bekanntlich zwei Horizontalwalzen 2 sowie zwei Vertikalwalzen 3, die auf einer feststehenden Tragachse 4 innerhalb je eines Einbaustückes 8 über Wälzlager 6 und 7 drehbar gelagert sind. Zum positiven Antrieb der Vertikalwalzen 3 ist in jedes Einbaustück 8 ein an sich bekannter Elektromotor eingebaut, dessen Stator von einem Ringbund 4a der Tragachse 4 gebildet ist, indem der Ringbund 4a mit dem stromdurchflossenen Primäranker 4b versehen ist. Die nicht dargestellte Stromzuführung erfolgt dabei durch die feststehende Tragachse 4. Die Vertikalwalze 3 ist als Rotor des Elektromotors ausgebildet, indem diese die Sekundärwicklungen 5 trägt. Da die als Rotor des Elektromotors ausgebildeten Vertikalwalzen 3 zweckmäßig aus gut magnetisierbarem Strahl bestehen, sind sie mit einem aufgezogenen Walzring 9 aus verschleißfestem Material gepanzert.

Nach dem Ausführungsbeispiel gemäß der Erfindung (Fig. 2 und 3) ist eine Vertikalwalze 10 innerhalb eines Einbaustückes 11 drehbar gelagert, das über zwei Stößel 12, 13 der nicht dargestellten vertikalen Anstellvorrichtung gegen das Walzgut angestellt werden kann. Zwischen den Stößeln 12, 13 ist ein zum Einbaustück hin offener Kasten 11a als gehäuseartige Verlängerung des Einbaustückes 11 angeflanscht, der einen Hydromotor 14 aufnimmt, dessen Druckleitungen 15 aus der gehäuseartigen Verlängerung 11a hinausgeführt sind.

Der Hydromotor 14 ist mit einem Antriebs-Stirnrad 16 versahen, von dem aus die Vertikalwalze 10 über ein im Einbaustück 11 gelagertes Zwischen-Stirnrad 17 unmittelbar angetrieben ist. Hierzu ist die Vertikalwalze an einer Stirnfläche mit einem außenverzahnten Antriebsring 13 versehen, der mit dem Zwischen-Stirnrad 17 in Eingriff ist. Das Zwischenrad 17 ist mit einer in Einbaustück 11 beidendig gelagerten Welle 19 drehfest verbunden, die aus Gründen der Antriebssymmetrie ein weiteres Zwischenstirnrad 17' trägt, das mit einem weiteren Antriebsring 18' der Vertikalwalze 8 im Eingriff ist.

Um die Zwischen- Stirnräder 17 und 17' einbauen und axial festlegen zu können, durchgreift die Welle 19 ein Füllstück 20, das in eine dem Durchmesser der Zwischen-Stirnräder 17, 17' entsprechende radiale Einbauöffnung 21 des Einbaustückes 11 eingesetzt und durch die durchgesteckte Welle 19 radial fixiert ist.

In dem weiteren Ausführungsbeispiel nach der Erfindung (Fig. 4 bis 6) ist die Vertikalwalze 23 in einem Einbaustück 24 gelagert, das mit zwei auslegerartigen Verlängerungen 24a versehen ist, die mit einer äußeren Stützwand 25 ein außerhalb des Einbaustückes 24 seitlich offenes Gehäuse bilden, wie Fig. 6 zeigt. Zwischen diesen Verlängerungen 24a ist ein Gleitstück 26 formschlüssig radial geführt, das eine radiale Einbauöffnung 27 des Einbaustückes 24 durchgreift. Das Gleitstück 26 trägt einen mit einem Antriebs-Stirnrad 28 versehenen Hydromotor 29. Das Antriebsstirnrad 28 steht mit einem Zwischen-Stirnrad 30 im Eingriff, das über eine Welle 31 in dem Gleitstück 26 drehbar gelagert ist. Die Welle 31 ist mit einem Reibrad 32 drehfest verbunden, das die Vertikalwalze 23 an deren Außenumfang antreibt.

Um den Anpreßdruck des Reibrades 32 einstellen zu können, ist das Reibrad unter Abstützung an der Stützwand 25 der gehäuseartigen Verlängerung 24a nachhaltig gegen die Vertikalwalze 23 andrückbar, und zwar mittels zweier seitlich des Hydromotors 29 angeordneter Zylinder 33, die über Gelenke 34 mit dem Gleitstück 26 verbunden und deren Kolbenstangen 35 über Flanschdeckel 36 mit der Stützwand 25 verbunden sind.

Der erfindungsgemäße hydraulische Innenantrieb der Vertikalwalze 40 (Fig. 7 und 8) benötigt keine gehäuseartige Verlängerung des Einbaustückes 41, da der Hydromotor 43 in die undrehbare Tragachse 42 der Vertikalwalze eingesetzt ist. Wie Fig. 8 zeigt, geht der Antrieb von einem mit dem Hydromotor 43 koaxialen Antriebs-Stirnrad 44 über ein erstes und ein zweites Zwischen-Stirnrad 45 und 46 auf einen innenverzahnten Antriebsring 47 der Vertikalwalze 40. Der Hydromotor 43 ist außermittig in die Tragachse 42 eingesetzt, um Platz zu schaffen für eine entgegengesetzt außermittig in die Tragachse 42 eingesetzte Welle 48 zur Lagerung des ersten Zwischen-Stirnrades 45. Zur Unterbringung dieses Stirnrades 45 ist die Tragachse 42 mit einer radialen Einbauöffnung 49 versehen (Fig. 8).

Da die Welle 52 für das zweite Zwischen-Stirnrad 46 außerhalb der Tragachse 42 gehalten werden muß, ist die Tragachse 42 von einer Stützhülse 50 umgeben, die über eine Paßfeder 51 drehfest mit der undrehbaren Tragachse 42 verbunden ist. Diese Stützhülse 50 hat einen symmetrisch zur Querebene Q angeordneten Bund 53 (Fig. 7, rechte Hälfte), gegen den die Innenringe 54a zweier Schrägrollenlager 54 verspannt sind. Dieser Bund 53 erfüllt jedoch auch die Aufgabe der Halterung der Welle 52, in dem die Stützhülse 50 sowie der Bund 53 in der Weise mit einer radialen Einbauöffnung 55 (Fig. 8) versehen sind, daß die Welle 52 nach außen in stehengebliebenen Flanken 53a des Bundes 53 und nach innen durch Lagerdeckel 56 (Fi.g 8) festgespannt werden kann.

Der innenverzahnte Antriebsring 47 der Vertikalwalze 40 ist aus Gründen der Herstellung nicht an dem Walzenkörper angeformt, sondern ein abgestufter Ring, der über Schrauben 57 mit einem nach innen ragenden Bund 40a der Vertikalwalze verbunden ist. In der Ringebene der umfangsverteilten Schrauben 57 dienen der Bund 40a sowie die nach außen vorspringende Abstufung 47a des innenverzahnten Antriebsringes 47 als gemeinsames Widerlager für die Verspannung der Außenringe 54b der beiden Schrägrollenlager 54.

Alle Lösungen mit hydraulischem Antrieb nach Fig. 2 bis 8 ermöglichen es, die Stirnräder in nach außen geschlossenen Kammern zu montieren, die nach außen abgedichtet werden können. Eingeleitetes Schmieröl, im Ausführungsbeispiel nach Fig. 7 und 8 beispielsweise über eine Innenbohrung 48a der Welle 48, kann sogar zur Schmierung der Wälzlager 54 herangezogen werden. Die Verspannung der äußeren Laufringe 54b der Lager gegen den Bund 40a bzw. die Abstufung 47a hat ebenfalls eine Dichtfunktion.

## Patentansprüche

1. Einrichtung zum Antrieb der Vertikalwalzen (10, 23, 40) eines Universalwalzgerüstes in mindestens einer Drehrichtung, wobei die Vertikalwalzen in Einbaustücken (11, 24, 41) auf Tragachsen (42) gelagert sind,
**dadurch gekennzeichnet,**
daß der Antrieb aus einem Hydromotor (14, 29, 43) besteht, der einerseits in einer gehäuseartigen Verlängerung (11a, 24a) des Einbaustückes (11, 24) der Vertikalwalze (10,23) angeordnet und mit einem Antriebs-Stirnrad (16, 28) versehen ist, von dem aus die Vertikalwalze über mindestens ein im Einbaustück gelagertes Zwischen-Stirnrad (17) unmittelbar oder mittelbar über ein Reibrad (32) angetrieben ist, oder der andererseits in die undrehbare Tragachse (42) der Vertikalwalze (40) eingesetzt ist, dessen Antriebs-Stirnrad (44) über drehbar gelagerte ZwischenStirnräder (45, 46), die mit einem innen verzahnten Antriebsring (47) versehen Vertikalwalze antreibt, wobei vorzugsweise alle Verzahnungen in einer zwischen zwei Wälzlager (54) verlaufenden Querebene (Q) angeordnet sind.

2. Einrichtung nach Anspruch 1 mit unmittelbarem Stirnradantrieb,
**dadurch gekennzeichnet,**
daß die gehäuseartige Verlängerung (11a) des Einbaustückes (11) aus einem zum Einbaustück hin offenen Kasten besteht, der an das Einbaustück angeflanscht ist, daß die Vertikalwalze (10) an mindestens einer Stirnfläche mit einem außenverzahnten Antriebsring (18) versehen ist, der mit dem Zwischen-Stirnrad (17) im Eingriff ist, und daß das mit dem Antriebs-Stirnrad im Eingriff stehende Zwischen-Stirnradmit einer im Einbaustück beidendig gelagerten Welle (19) drehfest verbunden ist, die ein Füllstück (20) durchgreift, daß in eine dem Durchmesser des Zwischen-Stirnrades entsprechende radiale Einbauöffnung (21) des Einbaustückes eingesetzt und durch die durchgesteckte Welle radial fixiert ist.

3. Einrichtung nach Anspruch 1 mit Antrieb über ein Reibrad,
**dadurch gekennzeichnet,**
daß in der gehäuseartigen Verlängerung (24a, 25) des Einbaustückes (24) ein Gleitstück (26) radial geführt ist, das eine radiale Einbauöffnung (27) de des Einbaustückes durchgreift und von dem der Hydromotor (29) nebst Antriebs-Stirnrad (28), Zwischenstirnrad (30) und das mit diesem gleichachsigen Reibrad (32) getragen ist, und daß das Einbaustück mit dem Reibrad unter Abstützung an einer äußeren Stützwand (25) der gehäuseartigen Verlängerung nachhaltig gegen die Vertikalwalze (23) andrückbar ist.

4. Einrichtung nach Anspruch 1 mit Antrieb in der Tragachse,
**dadurch gekennzeichnet,**
daß die Tragachse (42) in eine undrehbare Stützhülse (50) zur Aufnahme der inneren Laufringe (54a) der beiden Wälzlager (54) eingesetzt ist, die gegen einen radialen Bund (53) der Stützhülse verspannt sind, der zur Aufnahme und Lagerung des zweiten Zwischen-Stirnrades (46) radial ausgenommen (55) ist.

5. Einrichtung nach Anspruch 1, 2, 3 oder 4,
**dadurch gekennzeichnet,**
daß das Antriebsmoment des hydraulischen Antriebsmotors derart ausgelegt ist, daß die Vertikalwalze während des Walzens Verformungsarbeit leistet.

## Claims

1. Equipment for the drive of the vertical rolls (10, 23, 40) of a universal roll stand in at least one rotational direction, wherein the vertical rolls are borne on carrier axles (42) in chocks (11, 24, 41), characterised thereby, that the drive consists of an hydraulic motor (14, 29, 43), which is on the one hand arranged in a housing-like prolongation (11a, 24a) of the chock (11, 24) of the vertical roll (10, 23) and provided with a driving spar wheel (16, 28), from which the vertical roll is driven by way of at least one intermediate spur wheel (17), which is borne in the chock directly or indirectly by way of a friction wheel (32) or which is on the other hand inserted into the non-rotatable carrier axle (42) of the vertical roll (40), the driving spur wheel (44) of which drives the vertical roll, which is provided with an internally toothed driving ring (47), by way of intermediate spur wheels (45, 46), which are borne to be rotatable, wherein all toothings are preferably arranged in a transverse plane (Q) extending between two rolling bearings (54).

2. Equipment according to claim 1 with direct spur wheel drive, characterised thereby, that the housing-like prolongation (11a) of the chock (11) consists of a box which is open towards the chock and flanged on at the chock, that the vertical roll (10) is provided at at least one end face with an externally toothed driving ring (8), which is in engagement with the intermediate spur wheel (17), and that the intermediate spur wheel standing in engagement with the driving spur wheel is connected secure against relative rotation with a shaft (19), which is borne at both ends in the chock and penetrated by a filler member (20), which is inserted into a radial chock opening (21), which corresponds to the diameter of the intermediate spur wheel, of the chock and radially fixed by the shaft plugged through.

3. Equipment according to claim 1, with drive by way of a friction wheel, characterised thereby, that a sliding member (26) is guided radially in the housing-like prolongation (24a, 25) of the chock (24), engages through a radial chock opening (27) of the chock and carries the hydraulic motor (29) with the driving spur wheel (28), the intermediate spur wheel (30) and the friction wheel (32) co-axial therewith and that the chock with the friction wheel is permanently urgeable against the vertical wall (23) whilst bearing against an outer support wall (25) of the housing-like prolongation.

4. Equipment according to claim 1 with drive in the carrier axle, characterised thereby, that the carrier axle is inserted into a non-rotatable supporting sleeve (50) for the reception of the inner race rings (54a) of both the rolling bearings (54), which are tightened against a radial collar (53) of the supporting sleeve, which collar is recessed radially (55) for the reception and bearing of the second intermediate spur wheel (46).

5. Equipment according to claim 1, 2, 3 or 4, characterised thereby, that the driving torque of the hydraulic motor is designed in such a manner that the vertical roll performs deformation work during the rolling.

## Revendications

1. Dispositif d'entraînement pour cylindres verticaux (10, 23, 40) d'un laminoir universel dans au moins une direction de rotation, ces cylindres verticaux étant montés à rotation dans des empoises (11, 24, 41) sur des axes de support (42), caractérisé en ce que le dispositif d'entraînement est constitué par un moteur hydraulique (14, 29, 43) qui, d'une part, est monté dans un prolongement (11a, 24a), en forme d'enveloppe, de l'empoise (11, 24) du cylindre vertical (10, 23) et muni d'un engrenage d'entraînement droit (16, 18) qui, par l'intermédiaire d'au moins un engrenage droit intercalé (17) monté à rotation dans l'empoise, entraîne le cylindre vertical, directement ou indirectement par l'intermédiaire d'une roue de friction (32) ou qui, d'autre part, est engagé dans l'axe de support non rotatif (42) du cylindre vertical (40) et dont l'engrenage d'entraînement droit (44) entraîne, par l'intermédiaire d'engrenages droits intercalés (45, 46) montés sur paliers de manière à pouvoir tourner, le cylindre vertical qui comporte un anneau d'entraînement (47) à dents intérieures, ces dents étant de préférence toutes disposées dans un plan transversal (Q) situé entre deux paliers (54).

2. Dispositif selon la revendication 1 comportant un dispositif d'entraînement direct par engrenage droit, caractérisé en ce que le prolongement (11a), en forme d'enveloppe, de l'empoise (11) est constitué par un caisson ouvert dans la direction de l'empoise et relié à l'empoise par une bride, en ce que le cylindre vertical (10) comporte, sur l'une au moins de ses surfaces frontales, un anneau d'entraînement (18) qui comprend des dents extérieures et est en prise avec l'engrenage droit intermédiaire (17) et en ce que l'engrenage droit intermédiaire qui est en prise avec l'engrenage d'entraînement droit, est relié de manière à tourner avec un arbre (19) qui est monté sur palier à ses deux extrémités dans l'empoise et qui traverse une pièce pleine (20), en ce qu'il est engagé dans une ouverture de montage (21) de l'empoise ménagée dans le sens radial et correspondant au diamètre de l'engranage droit intermédiaire et est fixé dans le sens radial par l'arbre engagé.

3. Dispositif selon la revendication 1 comportant un dispositif d'entraînement par l'intermédiaire d'une roue de friction, caractérisé en ce que le prolongement (24a, 25), en forme d'enveloppe, de l'empoise comporte une pièce de glissement (26) qui est guidée dans le sens radial et qui s'engage dans une ouverture de montage radiale (27) ménagée dans l'empoise et supporte le moteur hydraulique (29), l'engrenage de commande (28), l'engrenage droit intermédiaire (30) et la roue de friction (32) de même axe, et en ce que l'empoise et la roue de friction peuvent, en prenant appui au niveau d'une paroi d'appui extérieure (25) du prolongement en forme d'enveloppe, être poussés après coup contre le cylindre vertical (23).

4. Dispositif selon la revendication 1 comportant un dispositif d'entraînement dans l'arbrede support, caractérisé en ce que l'axe de support (42) est engagé dans une douille d'appui (50) non rotative pour le logement des anneaux intérieurs (54a) des deux paliers (54) qui sont serrés contre un bourrelet radial (53) de la douille d'appui qui comporte un évidement radial (55) pour le logement et le montage sur paliers du deuxième engrenage droit intermédiaire (46).

5. Dispositif selon l'une des revendications 1, 2, 3 ou 4, caractérisé en ce que le moment d'entraînement du moteur de commande hydraulique permet au cylindre vertical de fournir pendant le laminage un travail de déformation.
